# EUROPÄISCHE PATENTSCHRIFT

(11) **EP 0 363 860 B1**
(45) Veröffentlichungstag und Bekanntmachung des Hinweises auf die Patenterteilung: **06.04.1994**
(21) Anmeldenummer: 89118670.2
(22) Anmeldetag: 07.10.1989
(51) Int. Cl.: B02C 18/14

(54) **Verfahren zum gleichzeitigen Zerkleinern und kühlen von festen Substanzen**
Method for simultaneously grinding and cooling solid substances
Proccédé pour le broyage et le refroidissement simultané de substances solides

(30) Priorität: 11.10.1988 DE 3834487
(43) Veröffentlichungstag der Anmeldung: 18.04.1990
(73) Patentinhaber: Linde Aktiengesellschaft, 65189 Wiesbaden (DE)
(72) Erfinder: Schmidtke, Wolfgang, D-8000 München (DE); Garnreiter, Franz, Dipl.-Ing.(FH), D-8206 Bruckmühl (DE)
(74) Vertreter: Schaefer, Gerhard, Dr.

(56) Entgegenhaltungen:
- EP-A- 0 195 919
- DE-A- 3 344 521
- FR-A- 2 166 922
- FR-A- 2 485 950
- US-A- 4 476 686

## Beschreibung

Die Erfindung betrifft ein Verfahren zum gleichzeitigen Zerkleinern und Kühlen von festen Substanzen mittels eines Schneidmischers, wobei in mindestens einer Vakuumphase der Schneidmischer evakuiert wird, und in mindestens einer Kühlphase tiefkaltes verflüssigtes Gas in den Schneidmischer eingeleitet wird.

Zum Zerkleinern von organischen bzw. anorganischen Substanzen aller Art, insbesondere zur Verarbeitung von Gewebeteilen, tierischer und/oder pflanzlicher Natur, zu Brät, Granulat etc. benutzt man überlicherweise eine Schneidmaschine, die "Schneidmischer" oder "Kutter" genannt wird. In einem Kutter werden beispielsweise Fleischteile zu Wurstbrät oder Kakaofrüchte zu einer Grundmasse für die Schokoladenherstellung zerkleinert und gemischt. Die zu verarbeitenden Substanzen werden hierzu bekanntermaßen in einen Behälter eingegeben, der eine Zerkleinerungs- und/oder Mischeinrichtung aufweist. Üblicherweise werden die Substanzen in eine in einem Maschinengestell rotierende Schüssel gegeben. Die Schüssel steckt auf einer vertikalen Drehwelle, die z.B. von einem Elektromotor angetrieben wird. Durch diese rotierende Schüssel werden die Substanzen in einen Schneidraum, in welchem Messer mit hoher Umfangsgeschwindigkeit laufen, transportiert. Durch mehrmaliges Durchführen der Substanzen durch den Schneidraum werden diese zerkleinert und durchmischt.

Die Einbringung mechanischer Energie durch die rotierenden Messer ist zwangsläufig mit einem Temperaturanstieg der zu zerkleinernden Substanzen verbunden. Dies ist jedoch gerade bei der Verarbeitung tierischer und/oder pflanzlicher Gewebeteile unerwünscht, da z.B. Fette bei den hierbei erreichbaren Temperaturen schmelzen und Denaturierungen an Eiweißteilen auftreten können. Andererseits sollen die Substanzen oft auch schon während des Zerkleinerungsvorgangs tiefgekühlt und konserviert werden.

Daher wird üblicherweise ein Kältemittel in den Behälter eingeleitet. Die EP-A-0 195 919 beschreibt z.B. einen Kutter mit einem druckfesten und gasdicht verschließbar ausgebildeten Kutterbehälter zur Aufnahme von Gewebeteilen. Der Behälter wird in einer Vakuumphase zunächst evakuiert, um negative Einflüsse des Luftsauerstoffs auf die zu behandelnden Gewebeteile auszuschließen und eine Öffnung des Zellgewebes zu bewirken. In einer nachfolgenden Kühlphase wird tiefkaltes verflüssigtes Gas mittels eines Injektors direkt in die Gewebeteile eingebracht.

Aus der US-A-4,476,686 und der FR-A-2 485 950 sind ein bei Atmosphärendruck betriebener Kutter und ein Mischwolf bekannt, die mit flüssigem Kohlendioxid gekühlt werden. Das entstehende Kohlendioxidgas wird mittels eines Ventilators abgesaugt. Da der Kutter bzw. der Mischwolf nicht evakuiert wird, sind keinerlei Einrichtungen notwendig, die ein Entweichen von Kohlendioxidgas während der Vakuumphase verhindern.

Die DE-A-3 344 521 beschreibt einen Vakuumkutter zur Fleischverarbeitung, wobei zur Kühlung des Kutters flüssiger Stickstoff verwendet wird. Eine Abführung von gasförmigem Stickstoff ist nicht vorgesehen.

Bei mangelnder Abfuhr des im Behälter verdampfenden Gases treten erhebliche Probleme im Umfeld des Kutters z.B. durch vermehrte Nebelbildung auf. Außerdem bewirkt das sich im Behälter ansammelnde Stickstoffgas einen ständig steigenden Überdruck im Behälter, was z.B. beim Öffnen des Behälters Probleme mit sich bringen kann.

Der vorliegenden Erfindung liegt die Aufgabe zugrunde, ein Verfahren der eingangs genannten Art so auszugestalten, daß die geschilderten Probleme nicht auftreten.

Diese Aufgabe wird erfindungsgemäß dadurch gelöst, daß enstehendes Abgas über ein Absperrventil abgezogen wird, das während der Vakuumphase geschlossen gehalten und zu Beginn der Kühlphase geöffnet wird.

Auf diese Weise wird sichergestellt, daß einerseits während der Vakuumphase ein ausreichendes Vakuum erreicht bzw. aufrechterhalten wird und andererseits während der Kühlphase eine ausreichende Abkühlung der Substanzen erzielt wird. Durch die Erfindung werden also beide Prozeßabläufe auf einfache und technisch elegante Weise optimiert. Außerdem können Beeinträchtigungen im Umfeld des Schneidmischers verhindert werden.

In einer vorteilhaften Ausführungsform der Erfindung ist vorgesehen, daß das Öffnen und Schließen des Absperrventils über einen pneumatisch gesteuerten Sperrkolben erfolgt. Dabei kommt ein Absperrventil zur Anwendung, das einen in einem Ventilgehäuse verschiebbar angeordneten Sperrkolben aufweist. Das Abgas wird durch eine Öffnung in das Ventilgehäuse eingeleitet und durch eine zweite Öffnung wieder herausgeführt. Während der Vakuumphase wird der Sperrkolben pneumatisch soweit in Richtung auf die erste Öffnung verschoben, daß er die Öffnung verschließt. Zu Beginn der Kühlphase wird der Sperrkolben zurückgeschoben, so daß ein Strömungsweg des Abgases von der einen zur zweiten Öffnung des Ventilgehäuses freigelegt wird. Das Abgas wird zweckmäßigerweise mittels eines Ventilators abgezogen.

Bevorzugterweise wird als tiefkaltes verflüssigtes Gas flüssiger Stickstoff verwendet. Stickstoff ist gegenüber tierischen oder pflanzlichen Gewebeteilen als inertes Gas anzusehen, so daß keine Beeinträchtigungen produktspezifischer Eigenschaften auftreten. Außerdem ist durch die Anwendung flüssigen Stickstoffs eine ausreichende Kühltemperatur sichergestellt.

Die vorliegende Erfindung bietet insbesondere bei der Verarbeitung von tierischen und/oder pflanzlichen Gewebeteilen Vorteile. Durch die sichere Aufrechterhaltung des Vakuums während der Vakuumphase werden einerseits negative Einflüsse des Luftsauerstoffs erfolgreich ausgeschaltet, wodurch sich eine verbesserte Qualität der verarbeiteten Gewebeteile, d.h. der Wurst, der Kakaofrüchte etc., ergibt. Andererseits wird eine schnelle Temperaturabsenkung erreicht, was ebenfalls der Qualität der verarbeiteten Substanzen zugute kommt.

Die Erfindung ist aber auch bei der Zerkleinerung von Gummiteilen, Plastikteilen und ähnlichen Materialien anwendbar.

Im folgenden soll die Erfindung anhand eines in den Zeichnungen schematisch dargestellten Ausführungsbeispiels näher erläutert werden:
Es zeigen
- Figur 1: einen Kutter mit angeschlossener Vakuumpumpe und Abgasableitung
- Figur 2: ein Absperrventil mit Sperrkolben
Der in Figur 1 schematisch dargestellte Kutter besitzt einen ringförmigen Behälter 2, der um eine senkrechte Achse 3 drehbar ist und von einem nicht dargestellten Motor angetrieben werden kann. Im Behälter 2 ist ein drehbarer Messersatz 4 angeordnet, dessen horizontale Achse oberhalb des Randes des Behälters 2 liegt. An einer anderen Stelle des Behälters 2 ist eine Zufuhrdüse 1 für die Zufuhr von flüssigem Stickstoff angeordnet. Die Zufuhrdüse 1 ist über eine Zufuhrleitung 7 mit einem nicht dargestellten Vorratstank für tiefkaltes verflüssigtes Gas verbunden. Der Behälter 2 ist gasdicht verschlossen und druckfest ausgebildet. Über Leitung 9 steht der Behälterinnenraum 13 mit einer Vakuumpumpe 10 in Verbindung. Außerdem weist der Behälter 2 eine Abgasableitung 11 auf, die mit einem Absperrventil 12 verbunden ist. Vom Absperrventil 12 führt eine Leitung 15 weiter zu einem Ventilator 14.

Beim Betrieb des in Figur 1 dargestellten Kutters werden frische Gewebeteile 6 bis zur Füllhöhe 8 in den Behälter 2 eingefüllt. In der Vakuumphase wird zunächst der Behälter 2 mittels der Vakuumpumpe 10 evakuiert. Hierzu wird das Absperrventil 12 geschlossen. Ist das gewünschte, von den zu verarbeitenden Gewebeteilen abhängige Vakuum erreicht, wird die Vakuumpumpe 10 abgeschaltet. Anschließend wird der flüssige Stickstoff über die Zufuhrdüse 1 in den Behälter 2 eingeleitet. Durch den im Behälter 2 verdampfenden Stickstoff wird das Vakuum aufgehoben. Das Absperrventil 12 wird geöffnet. Das während der Kühlphase entstehende Abgas wird vom Ventilator 14 über die Leitung 11, das geöffnete Absperrventil 12 und die Leitung 15 abgesaugt.

In Figur 2 ist das in Figur 1 nur angedeutete Absperrventil genauer dargestellt. Das Absperrventil weist ein Ventilgehäuse 21 auf, an dem ein Zufuhrstutzen 22 für die Zufuhr des Abgases in das Ventilgehäuse 21 angebracht ist. Senkrecht zum Zufuhrstutzen 22 ist an dem Ventilgehäuse 21 ein Abfuhrstutzen 23 angeschlossen, über den das Abgas aus dem Ventilgehäuse 21 abgezogen werden kann. In dem Ventilgehäuse 21 ist ein axial zum Zufuhrstutzen 22 verschiebbarer Sperrkolben 24 angeordnet. Der Sperrkolben 24 steht mit einem Druckzylinder 25 in Verbindung, durch den er verschoben werden kann. Der Druckzylinder 25 weist Zufuhrleitungen 26 für druckliefernde Mittel, z.B. Druckluft, auf.

Beim Betrieb des Absperrventils wird zu Beginn der Vakuumphase der Sperrkolben 24 soweit in Richtung zum Zufuhrstutzen 22 hin verschoben, daß dieser verschlossen wird. Es kann somit kein Abgas über das Absperrventil aus dem Kutterbehälter austreten. Zu Beginn der Kühlphase wird dann der Sperrkolben in entgegengesetzter Richtung soweit verschoben, daß der Zufuhrstutzen 22 und der Abfuhrstutzen 23 in Verbindung stehen. Das Abgas kann nun über das Absperrventil aus dem Kutterbehälter entweichen.

Im vorliegenden Ausführungsbeispiel ist das Ventilgehäuse drehbar ausgebildet, so daß der Abfuhrstutzen 23 um 360° um die Achse des Zufuhrstutzen 22 gedreht werden kann. Auf diese Weise ist eine größtmögliche Anpassung an unterschiedliche Kutter möglich.

Das Ventilgehäuse 21 ist nach Lösen einer einfachen Spangenfeder 27 abnehmbar, so daß das Innere des Absperrventils zur Reinigung bzw. für Reparaturen leicht zugänglich ist.

## Patentansprüche

1. Verfahren zum gleichzeitigen Zerkleinern und Kühlen von festen Substanzen mittels eines Schneidmischers, wobei in mindestens einer anfänglichen Vakuumphase der Schneidmischer evakuiert wird und in mindestens einer Kühlphase tiefkaltes verflüssigtes Gas in den Schneidmischer eingeleitet wird, dadurch gekennzeichnet, daß während der Kühlphase entstehendes Abgas über ein Absperrventil (12) abgezogen wird, das während der Vakuumphase geschlossen gehalten und zu Beginn der Kühlphase geöffnet wird.

2. Verfahren nach Anspruch 1, dadurch gekennzeichnet, daß das Öffnen und Schließen des Absperrventils (12) über einen pneumatisch gesteuerten Sperrkolben (24) erfolgt.

3. Verfahren nach Anspruch 1 oder 2, dadurch gekennzeichnet, daß als tiefkaltes verflüssigtes Gas flüssiger Stickstoff verwendet wird.

4. Verfahren nach einem der Ansprüche 1 bis 3, dadurch gekennzeichnet, daß als Substanzen (6) tierische und/oder pflanzliche Gewebeteile verwendet werden.

## Claims

1. A process for the simultaneous comminution and cooling of solid substances by means of a cutting mixer, wherein in at least one initial vacuum phase the cutting mixer is evacuated and in at least one cooling phase low-temperature, liquified gas is introduced into the cutting mixer, characterized in that exhaust gas which forms during the cooling phase is discharged via a shut-off valve (12) which is kept closed during the vacuum phase and is opened at the beginning of the cooling phase.

2. A process as claimed in Claim 1, characterised in that the opening and closure of the shut-off valve (12) takes place via a pneumatically controlled blocking piston (24).

3. A process as claimed in Claim 1 or 2, characterised in that liquid nitrogen is used as low-temperature, liquified gas.

4. A process as claimed in one of Claim 1 to 3, characterised in that pieces of animal and/or vegetable tissue are used as substances (6).

## Revendications

1. Procédé pour le broyage et le refroidissement simultanés de substances solides au moyen d'un mélangeur à couteaux, dans lequel, dans au moins une phase initiale de mise sous vide, le mélangeur à couteaux est mis sous vide, et dans au moins une phase de refroidissement un gaz liquéfié fortement refroidi est introduit dans le mélangeur à couteaux, caractérisé en ce que, pendant la phase de refroidissement, le gaz perdu créé est extrait par l'intermédiaire d'une valve d'arrêt 12 qui est maintenue fermée pendant la phase de mise sous vide et est ouverte au commencement de la phase de refroidissement.

2. Procédé selon la revendication 1, caractérisé en ce que l'ouverture et la fermeture de la valve d'arrêt (12) s'effectue par l'intermédiaire d'un piston d'arrêt (24) commandé pneumatiquement.

3. Procédé selon la revendication 1 ou 2, caractérisé en ce qu'on utilise comme gaz liquéfié fortement refroidi de l'azote liquide.

4. Procédé selon l'une des revendications 1 à 3, caractérisé en ce qu'on utilise comme substance 6 des parties tissulaires d'origine animale et/ou végétale.
